# EUROPÄISCHE PATENTSCHRIFT

(11) **EP 1 442 808 B1**
(45) Veröffentlichungstag und Bekanntmachung des Hinweises auf die Patenterteilung: **04.02.2009**
(21) Anmeldenummer: 04009469.0
(22) Anmeldetag: 08.06.2001
(51) Int. Cl.: B21H 5/02

(54) **Walzstange**
Flat rolling die
Matrice de laminage

(30) Priorität: 09.06.2000 DE 10028165
(43) Veröffentlichungstag der Anmeldung: 04.08.2004
(62) Teilanmeldung aus: 01955205.8
(73) Patentinhaber: Ex-Cell-O GmbH, 73054 Eislingen/Fils (DE)
(72) Erfinder: Kreissig, Bernd, 73054 Eislingen/Fils (DE); Brüntrup, Otto, 73084 Salach (DE); Ophey, Lothar Dr., 87439 Kempten (DE)
(74) Vertreter: Hoeger, Stellrecht & Partner Patentanwälte

(56) Entgegenhaltungen:
- EP-A- 0 248 983
- DE-A- 4 306 742
- US-A- 3 945 272
- US-A- 4 487 047
- US-A- 5 950 471

## Beschreibung

Die Erfindung betrifft eine Walzstange zum spanlosen Kaltformen von Profilen durch Kaltwalzen, die Verwendung entsprechender Walzstangen in einer Kaltwalzmaschine und ein Verfahren zum Kaltwalzen eines Werkstücks mit entsprechenden Walzstangen.

Aus der DE 197 28 669 A1 ist ein Verfahren zum Formen eines rotationssymmetrischen Hohlkörpers auf einer Querwalzmaschine beschrieben. Die Querwalzmaschine umfaßt mindestens eine Querwalzleiste, welche ein keilförmiges Profil aufweist.

Aus der US 3,303,682 ist ein Verfahren zum kalten Formen von Zähnen auf einem zylindrischen Teil bekannt, bei dem das zylindrische Teil zwischen einem Paar von hin und her beweglichen Werkzeugstangen gehalten ist, wobei die Werkzeugstangen in entgegengesetzter Richtung beweglich sind, und bei dem auf die Werkzeugstangen in einer Richtung senkrecht zu der Hin- und Herbewegung gehämmert wird, um die Werkzeugstangen allmählich in das zylindrische Teil einzutreiben.

Aus der DE 41 23 847 C2 ist eine Flachbacken-Querwalzmaschine bekannt, bei der Werkzeugträger als Gleichlauf-Hydraulikzylinder ausgebildet sind.

Aus der US 4,045,988 ist eine Drehformungsmaschine bekannt, welche Rotationswerkzeuge aufweist, die eine partiell kreisförmige Formungsseite haben.

Aus der US 6,047,581 ist eine Werkzeugmaschine mit Werkzeugstangen bekannt.

Bei Kaltwalzmaschinen wird das zu bearbeitende Werkstück drehbar zwischen zwei Spitzen oder sonstigen Schnellspannvorrichtungen gespannt, wobei dieser Werkstückspannvorrichtung in der Regel eine Vorschubachse zugeordnet ist. Die gewünschte Profilierung des Werkstücks erfolgt über zwei sich synchron gegenläufig bewegende Walzstangen, die gleichzeitig auf das Werkstück auftreffen und dieses zunächst durch Reibschluß und später durch Formschluß in Drehung versetzen. Dabei wird der Werkstoff in die Freiräume des Werkzeugs, d.h. der Walzstangen verdrängt. Üblicherweise nimmt die Höhe des eingeschliffenen Profils der Walzstange im Umformbereich zu, so daß jeder Zahn der Walzstange etwas tiefer in das Werkstück eingedrückt wird, als der vorangegangene. Nach Erreichen der vollen Profiltiefe kann sich eine Kalibrierzone und eine Entspannungszone anschließen, entlang denen die Geometrie und die Oberflächenqualität des Werkstücks optimiert wird.

Dieses spanlose Kaltformen von Profilen, wie beispielsweise Steckverzahnungen (gerade oder schräg), Spiralverzahnungen, Ölnuten, Gewinde oder Rändel ist ca. dreißig mal schneller als die spanabhebende Bearbeitung der Profile. Kaltgewalzte Werkstücke bieten zudem eine höhere Festigkeit, bessere Oberflächengüte und große Genauigkeit.

In dem Prospekt "Spezialmaschinenprogramm XK" der Anmelderin wird eine Kaltwalzmaschine vorgestellt, bei der die beiden gegenläufig bewegbaren Walzstangen in Horizontalrichtung angeordnet sind, während die Werkstückachse ebenfalls in Horizontalrichtung quer zur Bewegungsrichtung der Walzstangen angeordnet ist. Nachteilig bei dieser Lösung ist, daß aufgrund der Horizontalanordnung der Walzstangen eine erhebliche Baubreite der Kaltwalzmaschine erforderlich ist. Diese bekannte Maschine hat des weiteren einen hydraulischen Antrieb, dessen Hydraulik-Aggregat sehr viel Platz benötigt.

Dieser Nachteil wird durch eine Kaltwalzmaschine gemäß der WO 99/43454 A1 überwunden, bei der die Walzstangen in Vertikalrichtung angeordnet sind, so daß die Maschine eine erheblich geringere Aufstellfläche erfordert.

Bei Maßkorrekturen am Werkstück kann es erforderlich sein, zum Ausbilden der vorbestimmten Profiltiefe die Walzstange in Radialrichtung (bezogen auf das Werkstück) zuzustellen. Diese Zustellung erfolgt manuell über Justierschrauben, über die die Radialposition der Walzstangen gegenüber dem Werkstück einstellbar ist. Für diese Nachjustierung muß der Walzvorgang unterbrochen werden, so daß die Produktivität der Anlage verringert ist.

Demgegenüber liegt der Erfindung die Aufgabe zugrunde, eine Walzstange und ein Verfahren zum Kaltwalzen zu schaffen, durch die die Stillstandszeiten während der Produktion verringert sind.

Diese Aufgabe wird hinsichtlich der Walzstange durch die Merkmale des Patentanspruchs 1 gelöst.

Die erfindungsgemäße Walzstange, welche insbesondere zur Herstellung von Deckverzahnungen oder Spiralverzahnungen dient, weist eine Profilierung auf, die sich mit gleichbleibendem Profil im wesentlichen über die gesamte Wirkfläche der Walzstange erstreckt. Deren Herstellung ist dadurch einfacher als bei den herkömmlichen Walzstangen mit in Walzrichtung größer werdender Profiltiefe.

Eine Profiltiefe ist entlang eines Bereichs im wesentlichen gleichbleibend.

An Endabschnitten können Kalibrier- und Entspannungszonen ausgebildet sein. Die Kalibrier- und Entspannungszonen können über Rampen ausgebildet sein.

Der sich zwischen den Rampen erstreckende Bereich kann im wesentlichen mit gleichbleibender Profiltiefe ausgebildet sein.

An den Endabschnitten der Profilierung können Rampen mit geringer Profiltiefe ausgebildet sein. Bei den Rampen kann es sich um kurze Rampen handeln.

Vorteilhafterweise ist die Länge der Rampen wesentlich geringer als die Länge mit gleichbleibender Profilierung.

Vorzugsweise ist eine erfindungsgemäße Walzstange aus gehärtetem und geschliffenem Kaltarbeitsstahl hergestellt.

Die erfindungsgemäßen Walzstangen lassen sich vorteilhaft verwenden in einer Kaltwalzmaschine mit einer Zustelleinrichtung mit integriertem Zustellantrieb, über die die Walzstangen während des Walzvorganges in Eingriffsrichtung verstellbar sind. D. h., jeder Walzstange ist eine Zustellachse zugeordnet, die eine Verstellung der Walzstangen in etwa Radialrichtung mit Bezug zu dem zu bearbeitenden Werkstück ermöglicht. Durch diese Zustelleinrichtung kann somit die Profiltiefe während des Walzvorganges verändert werden, so daß beispielsweise die gewünschte Endprofiltiefe nicht - wie beim Stand der Technik erforderlich - während einer Vorschubbewegung der Walzstangen, sondern während mehreren Walzstangenhüben ausbildbar ist, bei denen die Walzstangen in Radialrichtung nachgestellt werden. Dies ermöglicht es, die Länge der Walzstange zu minimieren, so daß auch die Abmessungen der Kaltwalzmaschine vergleichsweise gering bleiben.

Bei diesem Reversierbetrieb wird daher das Profil mit mehreren Walzstangenhüben ausgebildet, während bei den bekannten Maschinen das Profil mit nur einem Hub gewalzt werden mußte - es liegt auf der Hand, daß das herkömmliche Verfahren eine wesentlich größere Belastung für die Maschine und die Walzstangen darstellt.

Da die Profiltiefe über die Zustelleinrichtung bestimmt wird, können die Walzstangen im Wesentlichen mit gleichbleibender Profiltiefe ausgeführt werden, so daß deren Herstellung wesentlich einfacher als bei den herkömmlichen Walzstangen mit in Walzrichtung größer werdender Profiltiefe ist. Die eingangs beschriebenen Kalibrier- und Entspannungszonen können über kleine Rampen an den Endabschnitten der Walzstangen ausgebildet werden, wobei der sich zwischen den Rampen erstreckende Bereich der Walzstangen im Wesentlichen mit gleichbleibender Profiltiefe ausgebildet ist.

Bei einer besonders bevorzugten Ausführungsform ist jeder der beiden Walzstangen jeweils ein Führungsschlitten zugeordnet, der entlang von Schrägführungen verschiebbar ist. Diese beiden Schrägführungen sind v-förmig zueinander angestellt, so daß durch Verschieben des Führungsschlittens entlang der zugeordneten Schrägführung der Radialabstand zwischen Walzstange und Werkstück veränderbar ist. D. h., die Zustellbewegung erfolgt durch Verschieben der Walzstange entlang der keilförmig ausgebildeten Schrägführungen, so daß durch Verstellen der Walzstangen ohne Werkzeugwechsel eine Variation der Zähnezahl, das Walzen von geraden und ungeraden Zähnezahlen, ein positioniertes Walzen und die Qualitätsoptimierung des Profils durch Teilungskorrektur möglich ist.

Die Zustellbewegung läßt sich besonders präzise ausführen, wenn jedem Führungsschlitten ein eigener Zustellantrieb, beispielsweise ein Planetenspindelantrieb zugeordnet ist. Alternativ können auch andere geeignete Antriebe, wie beispielsweise Zahnstangenantriebe, Kugelgewindeantriebe oder hydraulische Antriebe verwendet werden.

Der Aufbau der Kaltwalzmaschine läßt sich weiter vereinfachen, wenn die freien Endabschnitte der entlang der Schrägführungen verschiebbaren Führungsschlitten über eine Konsole verbunden sind, an der die Antriebe für die Walzstangenvorrichtung gelagert sind.

Das erfindungsgemäße Konzept läßt sich besonders vorteilhaft bei Kaltwalzmaschinen einsetzen, deren Walzstangen in Vertikalrichtung angetrieben sind, so daß die Aufstellfläche der erfindungsgemäßen Maschine minimal ist. Die Bauhöhe läßt sich durch Antreiben der Walzstangen in Horizontalrichtung minimieren.

Erfindungsgemäß kann das Werkstück über die Walzstangen übertragenen Kräfte oder aber über einen eigenen Drehantrieb angetrieben werden, der mit dem Antrieb der Walzstangen synchronisiert ist.

Bei einer vorteilhaften Variante der Erfindung wird der Umformbereich des Werkstücks mit Ultraschall beaufschlagt. Durch diesen Ultraschall wird die Fliesgrenze während des Umformprozesses abgesenkt, so daß die Umformkräfte gegenüber herkömmlichen Lösungen verringert sind.

Die die Führungsschlitten abstützenden Schrägführungen werden vorteilhafterweise an zwei beabstandeten Stützschenkeln eines Maschinenbettes abgestützt, wobei diese beiden Stützschenkel zur Erhöhung der Steifigkeit über Querlaschen verbunden sind.

Sonstige vorteilhafte Weiterbildungen der Erfindung sind Gegenstand der weiteren Unteransprüche.

Im folgenden wird ein bevorzugtes Ausführungsbeispiel der Erfindung anhand schematischer Zeichnungen näher erläutert. Es zeigen:
- Figur 1: eine schematische Schnittdarstellung einer Kaltwalzmaschine;
- Figur 2: eine geschnittene Draufsicht auf die Kaltwalzmaschine aus Figur 1 und
- Figur 3: eine schematische Darstellung einer Walzstange aus Figur 1.

Figur 1 zeigt einen Schnitt durch eine Kaltwalzmaschine 1, bei der zwei Walzstangen 2, 4 in Vertikalrichtung (mit Bezug zur Aufstellfläche) angeordnet sind, während ein das nicht dargestellte Werkstück tragender Spindelstock 6 (lediglich angedeutet in Figur 1) in Horizontalrichtung, d. h. parallel zur Auflagefläche angeordnet ist. Das Werkstück ist in diesem Spindelstock 6 drehbar gelagert, wobei über einen nicht dargestellten NC-Antrieb, beispielsweise zur Zu- oder Abführung des Werkstücks aus dem Bearbeitungsbereich, vor oder nach dem Walzvorgang, eine Verschiebung in Axialrichtung (senkrecht zur Zeichenebene) möglich ist. Die Ausgestaltung des Spindelstockes mit einer Pinole und einer hinteren Zentrierspitze unterscheidet sich im wesentlichen nicht von üblichen Lösungen, so daß hinsichtlich weiterer Details der Einfachheit halber auf den eingangs genannten Prospekt der Anmelderin verwiesen sei.

Durch die Kaltwalzmaschine lassen sich eine Vielzahl von Profilen, beispielsweise Kerbverzahnungen, Gewinde, Laufverzahnungen, Ölnuten, Ringnuten, Rändel oder sonstige Sonderformen auch im Reversierbetrieb ausbilden.

Die Steuerung der Kaltwalzmaschine 1 ist gemäß Figur 2 in seitlich angeordneten Schaltschränken 7 untergebracht. Dieser äußerst kompakte Aufbau mit minimaler Aufstellfläche ermöglicht es, die Kaltwalzmaschine 1 als sogenannten Hakenmaschine auszuführen, die praktisch als funktionsfähige Einheit vormontiert und geliefert wird.

Die dargestellte Kaltwalzmaschine 1 hat einen aus Mineralguß hergestellten Unterbau, der zwei nach oben (Ansicht nach Figur 1) vorstehende Stützschenkel 10, 12 hat. Diese haben jeweils eine stufenförmige Ausnehmung mit einer in Figur 1 sichtbaren Horizontalstützfläche 14 und einer Vertikalstützfläche (Figur 2) 16, an der eine die beiden Stützschenkel 10, 12 überstreckende Brückenkonstruktion 18 abgestützt ist. Diese ist in Figur 2 geschnitten dargestellt und enthält im Wesentlichen die Führungen und Antriebe für die Reziprokbewegung der Walzstangen 2, 4.

Die die Walzstangen 2, 4 tragende Brückenkonstruktion 18 hat jeweils einen an den Stützschenkeln 10, 12 befestigten Stützkörper 20, 22, der im Wesentlichen aus einer Guß-Tragkonstruktion 24 besteht, die mit einer Mineralgußfüllung ausgeführt ist.

Wie insbesondere Figur 2 entnehmbar ist, sind die beiden Stützkörper 20, 22 über eine hintere Querlasche 26 und eine vordere Querlasche 28 miteinander verbunden, die den Bereich zwischen den beiden Stützschenkeln 10, 12 überstrecken. Die Endabschnitte der vorderen Querlasche 28 sind an der durch die Horizontalstützfläche 14 und die Vertikalstützfläche 16 gebildeten Auflageflächen der Stützschenkel 10 bzw. 12 befestigt. Beide Querlaschen 26, 28 haben jeweils eine Ausnehmung 30, 32, durch die hindurch das Werkstück mit den zugehörigen Spanneinrichtungen des Spindelstocks 6 (angedeutet in Figur 2) in den Bearbeitungsbereich führbar sein kann.

Wie des Weiteren insbesondere Figur 2 entnehmbar ist, sind an den gegenüberliegenden Stirnflächen der beiden Stützkörper 20, 22 bzw. der Guß-Tragkonstruktion 24 eingegossene Schrägbahnführungen 34, 36 in Form von Flachbahnführungen aus Kunststoff ausgebildet, die sich durch eine geringe Reibung, hohe Genauigkeit, lange Lebensdauer sowie ein optimales Dämpfungsverhalten auszeichnen. Entlang dieser Schrägbahnführungen 34, 36 ist jeweils ein Führungsschlitten 38, 40 geführt, der im Anlagebereich an die beiden Stützkörper 20, 22 mit Führungsschenkeln ausgeführt ist, die die Schrägbahnführung 34, 36 umgreifen. Die Festlegung der Führungsschlitten 38, 40 in Querrichtung (Figur 1) erfolgt über eine Gegenführung 42, die die Seitenflächen der Flachbahnführung 36 hintergreifen.

Wie insbesondere aus Figur 1 entnehmbar ist, sind die beiden Stirnflächen der Schrägbahnführungen 34, 36 v-förmig gegeneinander angestellt, so daß sich deren Abstand zur Aufstellfläche hin verringert. Der Anstellwinkel jeder Flachbahnführung 34, 36 kann beispielsweise 3° betragen.

Die Axialverschiebung der beiden Führungsschlitten 38, 40 erfolgt jeweils über einen NC-Antrieb 44, der beispielsweise als Planetenspindelantrieb mit Servomotor 50 ausgeführt sein kann. Dabei ist jeweils eine Spindelmutter 46 drehbar im Stützkörper 22 bzw. 24 gelagert, während die Planetenspindel 48 in einer Konsole des Führungsschlittens 38 bzw. 40 gelagert und über einen Zahnriemen mit dem Servomotor 50 verbunden ist. Je nach Drehrichtung des Servomotors 50 wird die Planetenspindel 48 durch die feststehende Spindelmutter 46 in Drehung versetzt und diese als Axialverschiebung auf die Führungsschlitten 38, 40 übertragen, so daß diese entlang der Schrägbahnführungen 34 bzw. 36 verschoben werden.

Die von den Schrägbahnführungen 34, 36 entfernten Stirnflächen des Führungsschlittens 38, 40 verlaufen parallel zur Vorschubachse der beiden Walzstangen 2, 4, so daß die Führungsschlitten, 38, 40, in der Darstellung gemäß Figur 1 einen etwa keilförmigen Querschnitt aufweisen. Die den Walzstangen 2, 4 zuweisenden Stirnflächen der Führungsschlitten 38, 40 sind ebenfalls als Führungen 52, 54 ausgebildet, entlang denen Schlitten 56, 58 geführt sind, auf denen die Walzstangen 2, 4 befestigt sind.

Die Führungen 52, 54 sind ebenfalls wieder als eingegossene Flachbahnführungen ausgeführt und entsprechen hinsichtlich des Aufbaus im Wesentlichen den Schrägführungen 34, 36. D. h., die Schlitten 56, 58 tauchen mit ihrer Stirnfläche in eine u-förmige Ausnehmung des zugeordneten Führungsschlittens 38, 40 ein, wobei diese Ausnehmung als Gleitführung ausgebildet ist.

Die Festlegung der Schlitten 56, 58 am zugeordneten Führungsschlitten 38, 40 erfolgt über eine Gegenführung 60.

Die sich in Figur 1 über die beiden Stützschenkel 10, 12 hinaus erstreckenden Endabschnitte der beiden Führungsschlitten 38, 40 haben je eine Konsole 62, in der je ein NC-Antrieb 64, 66 gelagert ist. Diese haben praktisch den gleichen Aufbau wie der Antrieb 44 für die Führungsschlitten 38, 40. D. h., eine Planetenspindel 48 ist (hier über einen Zahnriemen 68) (Figur 2) mit einem Servomotor 50 verbunden und drehbar in der Konsole 62 gelagert. Die mit der Planetenspindel 48 zusammenwirkende Spindelmutter 46 ist drehfest in jeweils einem Schlitten 56, 58 gelagert, so daß bei einer Rotation der Planetenspindel 48 die Spindelmutter 46 und der damit verbundene Schlitten 56 bzw. 58 entlang der Führung 52 bzw. 54 verschoben wird. Die Planetenspindel 48 durchsetzt dabei eine Innenbohrung des zugeordneten Schlittens 56, 58. Die beiden NC-Antriebe 64, 66 werden derart angetrieben, daß die beiden Walzstangen 2, 4 in die gegenläufig synchronisierten Bewegungen versetzt werden.

Figur 3 zeigt eine schematisierte Darstellung einer Walzstange 2, wie sie bei der Kaltwalzmaschine 1 gemäß Figur 1 einsetzbar ist.

Diese Walzstange 2 wird in herkömmlicher Weise aus gehärtetem und geschliffenem Kaltarbeitsstahl hergestellt und trägt eine Profilierung 70, dessen Profiltiefe S entlang eines Bereiches T im Wesentlichen gleichbleibend ist. An den beiden Endabschnitten der Profilierung 70 sind Rampen 72 ausgebildet, deren Länge U wesentlich geringer als die Länge T mit gleichbleibender Profilierung 70 ist. Aufgrund der im Wesentlichen gleichbleibenden Profilierung läßt sich die in Figur 3 dargestellte Walzstange wesentlich einfacher als herkömmliche Walzstangen herstellen, bei denen die Profiltiefe im Bereich T variabel ist. Auch das Nachschleifen der in Figur 3 dargestellten Walzstange ist aufgrund der im wesentlichen gleichbleibenden Profiltiefe wesentlich einfacher als bei den herkömmlichen Lösungen.

Figur 1 zeigt die Grundposition der Kaltwalzmaschine 1, in der sich der Schlitten 58 in seiner oberen und der Schlitten 56 in seiner unteren Endposition befindet. In dieser Grundposition sind die beiden Führungsschlitten 38, 40 über die NC-Antriebe 44 in ihre obere Endposition gefahren, so daß der Abstand zwischen den Walzstangen 2, 4 maximal ist (minimale Profiltiefe). In dieser Grundposition wird das Werkstück über den Spindelstock 6 in seine Bearbeitungsposition zwischen den beiden Walzstangen 2, 4 gebracht.

Anschließend werden beide NC-Antriebe 64, 66 synchron und gegenläufig angesteuert, so daß die beiden Walzstangen 2, 4 gegenläufig auf das Werkstück auflaufen und diese durch Reib- und Formschluß in Drehung versetzten, wobei durch den Eingriff zwischen Werkstück und den beiden Walzstangen 2, 4 der Umformvorgang erfolgt. Die Profiltiefe kann dabei durch eine synchrone Verschiebung der beiden Führungsschlitten 38, 40 entlang der Schrägflächen 34, 36 eingestellt werden, wobei die maximale Profiltiefe während eines Hubes der Walzstangen 2, 4 oder während mehrere aufeinanderfolgender Hübe (auch im Reversierbetrieb) ausgebildet wird. Durch geeignete Neigung der Schrägführung 34, 36 und entsprechendem Hub der NC-Antriebe läßt sich beispielsweise eine Profiltiefe von bis zu etwa 5 mm herstellen. Der Walzprozeß wird ständig überwacht, so daß der Walzvorgang durch variable Geschwindigkeitsprofile sowohl für den Vorschub der Führungsschlitten 34, 36 als auch der Schlitten 56, 58 optimierbar ist.

Durch die über die Brückenkonstruktion 18 miteinander verbundenen Stützschenkel 10, 12 ist eine äußerst steife Maschinenkonstruktion gewährleistet, wobei der Mineralgußunterbau 8 und die mineralgußgefüllten Stützkörper 20, 22 eine wesentlich bessere Dämpfung als herkömmliche Konstruktionen bewirken. Der Mineralgußunterbau ermöglicht es, alle Versorgungselemente zu integrieren, wobei nach dem Gießen des Unterbaus praktisch keine zusätzliche Bearbeitung erforderlich ist.

Die vertikale Ausrichtung der Walzstangen 2, 4 vereinfacht die Kühlmittelabfuhr gegenüber der im Prospekt der Anmelderin offenbarten Lösung erheblich.

Anstelle der genannten Planetenspindelantriebe können selbstverständlich auch andere geeignete Antriebe, wie beispielsweise Kugelgewindeantriebe, Zahnstangenantriebe oder hydraulische Antriebe verwendet werden. Der Unterbau kann in Abweichung vom vorbeschriebenen Ausführungsbeispiel auch in herkömmlicher Weise durch eine Schweiß- oder Gußkonstruktion gebildet sein.

Die Verstellbarkeit der Führungsschlitten 38, 40 ermöglicht es des Weiteren, während des Walzvorganges eine Teilungskorrektur durchzuführen, so daß die Walzqualität gegenüber herkömmlichen Lösungen mit Walzstangen erheblich verbessert ist. Anstelle der beschriebenen Gleitführung können alternativ auch herkömmliche, nicht kunststoffbeschichtete Gleitführungen, Wälzführungen, beispielsweise Rollenschuhe oder Flachkäfigführungen verwendet werden, die jedoch sowohl hinsichtlich der Tragzahlen als auch der Kosten ungünstiger als die abgeformten Führungsbahnen sind.

Bei dem vorbeschriebenen Ausführungsbeispiel wird das Werkstück durch den Eingriff mit den Walzstangen 2, 4 angetrieben. Bei einer alternativen Variante kann dem Werkstück ein eigener Drehantrieb zugeordnet werden, der mit den NC-Antrieben 64, 66 der Walzstangen synchronisiert ist, so daß der Hub der Walzstangen 2, 4 mit der Drehung des zu walzenden Werkstückes synchronisiert ist.

Die Umformkräfte lassen sich herabsetzen, wenn der gewalzte Bereich des Werkstückes mit Ultraschall beaufschlagt wird. Für diese Ultraschallbeaufschlagung kann ein geeigneter Ultraschallkopf in die Kaltwalzmaschine integriert werden. Eine weitere Möglichkeit besteht darin, die Drehbewegung des Werkstückes während des Walzvorganges mit Ultraschallschwingungen zu überlagern. Dies könnte beispielsweise dadurch erfolgen, daß der vorbeschriebene Drehantrieb für das Werkstück eine Drehbewegung erzeugt, die mit hochfrequenten Ultraschallschwingungen geringer Amplitude überlagert ist. Durch die Schwingungsbeeinflussung des Umformprozesses lassen sich die Umformkräfte während des Walzvorganges verringern, so daß eine Erhöhung der Prozeßgeschwindigkeit ermöglicht ist. Aufgrund der Herabsetzung der Fliesgrenze können auch nach konventionellen Methoden schwer umformbare Materialien kaltgewalzt werden.

Offenbart ist eine Kaltwalzmaschine, bei der die Walzstangen vorzugsweise in Vertikalrichtung angeordnet sind und über eine Zustelleinrichtung während des Walzvorganges in Radialrichtung mit Bezug zum zu bearbeitenden Werkstück verstellbar sind.

### BEZUGSZEICHENLISTE

- 1: Kaltwalzmaschine
- 2, 4: Walzstange
- 6: Spindelstock
- 7: Schaltschrank
- 8: Unterbau
- 10, 12: Stützschenkel
- 14: Horizontalstützfläche
- 16: Vertikalstützfläche
- 18: Brückenkonstruktion
- 20, 22: Stützkörper
- 24: Guß-Tragkonstruktion
- 26: hintere Querlasche
- 28: vordere Querlasche
- 30, 32: Ausnehmungen
- 34, 36: Schrägführungen
- 38, 40: Führungsschlitten
- 42: Gegenführung
- 44: NC-Antrieb
- 46: Spindelmutter
- 48: Planetenspindel
- 50: Servomotor
- 52, 54: Führungen
- 56, 58: Schlitten
- 60: Klemmkörper
- 62: Konsole
- 64, 66: NC-Antriebe
- 68: Zahnriemen
- 70: Profilierung
- 72: Rampe

## Patentansprüche

1. Walzstange zum spanlosen Kaltformen von Profilen durch Kaltwalzen, insbesondere zur Herstellung von Verzahnungen, **gekennzeichnet durch** eine Profilierung (70), die sich mit gleichbleibendem Profil im Wesentlichen über die gesamte Wirkfläche der Walzstange (2, 4) erstreckt.

2. Walzstange nach Anspruch 1, **dadurch gekennzeichnet, daß** eine Profiltiefe (S) entlang eines Bereichs (T) im Wesentlichen gleichbleibend ist.

3. Walzstange nach Anspruch 1 oder 2, **dadurch gekennzeichnet, daß** an Endabschnitten Kalibrierzonen ausgebildet sind.

4. Walzstange nach einem der vorangehenden Ansprüche, **dadurch gekennzeichnet, daß** an Endabschnitten Entspannungszonen ausgebildet sind.

5. Walzstange nach Anspruch 3 oder 4, **dadurch gekennzeichnet, daß** die Kallbrier-/ Entspannungszonen über Rampen (72) ausgebildet sind.

6. Walzstange nach einem der vorangehenden Ansprüche, **dadurch gekennzeichnet, daß** an den Endabschnitten der Profilierung (70) Rampen (72) mit geringer Profiltiefe ausgebildet sind.

7. Walzstange nach Anspruch 6, **dadurch gekennzeichnet, daß** der sich zwischen den Rampen (72) erstreckende Bereich (T) im Wesentlichen mit gleichbleibender Profiltiefe ausgebildet ist.

8. Walzstange nach Anspruch 6 oder 7, **dadurch gekennzeichnet, daß** die Rampen kurze Rampen (72) sind.

9. Walzstange nach einem der Ansprüche 5 bis 8, **dadurch gekennzeichnet, daß** die Länge (U) der Rampen (72) wesentlich geringer ist als die Länge (T) mit gleichbleibender Profilierung.

10. Walzstange nach einem der vorangehenden Ansprüche, **gekennzeichnet durch** eine Herstellung aus gehärtetem und geschliffenem Kaltarbeitsstahl.

11. Verwendung von Walzstangen gemäß einem der vorangehenden Ansprüche bei einer Kaltwalzmaschine mit zwei gegenläufig angetriebenen, profilierten Walzstangen (2, 4), die jeweils über einen Schlitten (56, 58) auf einer Führung (52, 54) gelagert sind und die in Eingriff mit einem zwischen den Walzstangen (2, 4) drehbar gelagerten Werkstück stehen, und mit einer Zustelleinrichtung (38, 40; 20, 22) mit zumindest einem Zustellantrieb (44), über den die Walzstangen (2, 4) während des Walzvorganges in Eingriffsrichtung verstellbar sind.

12. Verwendung von Walzstangen nach Anspruch 11, wobei die Zustelleinrichtung für jede Führung (52, 54) einen Führungsschlitten (38, 40) hat, der auf einer Schrägführung (34, 36) verschiebbar gelagert ist, wobei die den beiden Walzstangen (2, 4) zugeordneten Schrägführungen (34, 36) v-förmig zueinander angestellt sind.

13. Verwendung von Walzstangen nach Anspruch 11 oder 12, wobei jedem Führungsschlitten (38, 40) ein Zustellantrieb (44), vorzugsweise ein NC-Antrieb zugeordnet ist.

14. Verwendung von Walzstangen nach einem der Ansprüche 11 bis 13, wobei die freien Endabschnitte der Führungsschlitten (38, 40) eine Konsole (62) haben, an der die Antriebe (64, 66) für die Walzstangen (2, 4) gelagert sind.

15. Verwendung von Walzstangen nach einem der Ansprüche 11 bis 14, wobei die Führungen (52, 54) für die Walzstangen (2, 4) in Vertikalrichtung oder in Horizontalrichtung angeordnet sind.

16. Verwendung von Walzstangen nach Anspruch 12, wobei die Schrägführungen (34, 36) an zwei Stützschenkeln (10, 12) eines Unterbaus (8) angeordnet sind.

17. Verwendung von Walzstangen nach Anspruch 16, wobei die beiden Stützschenkel (10, 12) über Querlaschen (26, 28) miteinander verbunden sind.

18. Verwendung von Walzstangen nach einem der Ansprüche 11 bis 17, wobei dem Werkstück ein Antrieb zugeordnet ist, der mit dem Walzstangenantrieb synchronisiert ist.

19. Verwendung von Walzstangen nach einem der Ansprüche 11 bis 18, mit einer Ultraschalleinrichtung, über die der gewalzte Bereich des Werkstücks mit Schwingungen im Ultraschallbereich beaufschlagbar ist.

20. Verfahren zum Kaltwalzen eines Werkstückes, das in Wirkeingriff mit zwei gegenläufig antreibbaren Walzstangen (2, 4) gemäß einem der Ansprüche 1 bis 10 steht, wobei die Walzstangen (2, 4) während des Walzvorganges in Radialrichtung mit Bezug zum Werkstück verstellt werden.

21. Verfahren nach Patentanspruch 20, wobei die vorbestimmte Profiltiefe während mehrerer aufeinanderfolgender Walzstangenhübe ausgebildet wird.

## Claims

1. Rolling rack for the non-cutting cold forming of profiles by cold rolling, in particular, for the manufacture of serrations, **characterized by** a profiling (70) which extends with a constant profile substantially over the entire operative surface of the rolling rack (2, 4).

2. Rolling rack in accordance with claim 1, **characterized in that** a profile depth (S) is substantially constant along an area (T).

3. Rolling rack in accordance with claim 1 or 2, **characterized in that** calibrating zones are formed at end portions.

4. Rolling rack in accordance with any one of the preceding claims, **characterized in that** stress relieving zones are formed at end portions.

5. Rolling rack in accordance with claim 3 or 4, **characterized in that** the calibrating/stress relieving zones are formed by ramps (72).

6. Rolling rack in accordance with any one of the preceding claims, **characterized in that** ramps (72) with a smaller profile depth are formed at the end portions of the profiling (70).

7. Rolling rack in accordance with claim 6, **characterized in that** the area (T) extending between the ramps (72) is formed substantially with a constant profile depth.

8. Rolling rack in accordance with claim 6 or 7, **characterized in that** the ramps are short ramps (72).

9. Rolling rack in accordance with any one of claims 5 to 8, **characterized in that** the length (U) of the ramps (72) is considerably smaller than the length (T) with a constant profiling.

10. Rolling rack in accordance with any one of the preceding claims, **characterized by** manufacture from a hardened and ground cold work steel.

11. Use of rolling racks in accordance with any one of the preceding claims on a cold rolling machine comprising two profiled rolling racks (2, 4) driven in opposite directions, which are each mounted via a slide (56, 58) on a guide (52, 54) and are in engagement with a workpiece rotatably mounted between the rolling racks (2, 4), and comprising a feed device (38, 40; 20, 22) with at least one feed drive (44) via which the rolling racks (2, 4) are adjustable in the direction of engagement during the rolling operation.

12. Use of rolling racks in accordance with claim 11, the feed device having for each guide (52, 54) a guide slide (38, 40) which is displaceably mounted on an oblique guide (34, 36), and the oblique guides (34, 36) associated with the two rolling racks (2, 4) being disposed in the shape of a V in relation to each other.

13. Use of rolling racks in accordance with claim 11 or 12, a feed drive (44), preferably an NC drive, being associated with each guide slide (38, 40).

14. Use of rolling racks in accordance with any one of claims 11 to 13, the free end portions of the guide slides (38, 40) having a bracket (62) on which the drives (64, 66) for the rolling racks (2, 4) are mounted.

15. Use of rolling racks in accordance with any one of claims 11 to 14, the guides (52, 54) for the rolling racks (2, 4) being arranged in a vertical direction or in a horizontal direction.

16. Use of rolling racks in accordance with claim 12, the oblique guides (34, 36) being arranged on two supporting legs (10, 12) of a substructure (8).

17. Use of rolling racks in accordance with claim 16, the two supporting legs (10, 12) being interconnected by transverse joints (26, 28).

18. Use of rolling racks in accordance with any one of claims 11 to 17, a drive which is synchronized with the rolling rack drive being associated with the workpiece.

19. Use of rolling racks in accordance with any one of claims 11 to 18, with an ultrasonic device by means of which the rolled area of the workpiece can be acted upon with vibrations in the ultrasonic range.

20. Method for cold rolling a workpiece which is in operative engagement with two rolling racks (2, 4) drivable in opposite directions in accordance with any one of claims 1 to 10, wherein the rolling racks (2, 4) are adjusted in a radial direction in relation to the workpiece during the rolling operation.

21. Method in accordance with patent claim 20, wherein the predetermined profile depth is formed during a number of successive rolling rack strokes.

## Revendications

1. Barre de laminage pour le formage à froid sans enlèvement de copeaux de profilés par laminage à froid, en particulier pour la fabrication de dentures, **caractérisée par** un profilage (70) qui s'étend en ayant un profilé constant pratiquement sur toute la surface active de la barre de laminage (2, 4).

2. Barre de laminage selon la revendication 1, **caractérisée en ce qu'**une profondeur de profilé (S), le long d'une zone (T), est pratiquement constante.

3. Barre de laminage selon la revendication 1 ou 2, **caractérisée en ce que** des zones de calibrage sont réalisées sur des parties d'extrémités.

4. Barre de laminage selon l'une quelconque des revendications précédentes, **caractérisée en ce que** des zones de détente sont réalisées sur des parties d'extrémités.

5. Barre de laminage selon la revendication 3 ou 4, **caractérisée en ce que** les zones de calibrage et de détente sont réalisées via de rampes (72).

6. Barre de laminage selon l'une quelconque des revendications précédentes, **caractérisée en ce que** des rampes (72) ayant une profondeur de profilé moins importante sont conformées au niveau des parties d'extrémités du profilage (70).

7. Barre de laminage selon la revendication 6, **caractérisée en ce que** la zone (T) s'étendant entre les rampes (72) est réalisée pratiquement avec une profondeur de profilé constante.

8. Barre de laminage selon la revendication 6 ou 7, **caractérisée en ce que** les rampes sont des rampes (72) courtes.

9. Barre de laminage selon l'une quelconque des revendications 5 à 8, **caractérisée en ce que** la longueur (U) des rampes (72) est pratiquement moins importante que la longueur (T) ayant un profilage constant.

10. Barre de laminage selon l'une quelconque des revendications précédentes, **caractérisée par** une fabrication en acier pour travail à froid durci et meulé.

11. Utilisation de barres de laminage selon l'une quelconque des revendications précédentes pour une machine de laminage à froid comprenant deux barres de laminage (2, 4) profilées, entraînées en sens opposé, qui sont montées à chaque fois sur un guidage (52, 54) via un chariot (56, 58), et sont en prise avec une pièce d'usinage montée en rotation entre les barres de laminage (2, 4), et un dispositif d'avance (38, 40 ; 20, 22) comprenant au moins un entraînement d'avance (44), grâce auquel les barres de laminage (2, 4), pendant le processus de laminage, sont réglables dans le sens de prise.

12. Utilisation de barres de laminage selon la revendication 11, où le dispositif d'avance pour chaque guidage (52, 54) a un chariot de guidage (38, 40) qui est monté en étant mobile sur un guidage oblique (34, 36), où les guidages obliques (34, 36) associés aux deux barres de laminage (2, 4) sont disposés en forme de V l'un par rapport à l'autre.

13. Utilisation de barres de laminage selon la revendication 11 ou 12, où un entraînement d'avance (44), de préférence un entraînement à commande numérique, est associé à chaque chariot de guidage (38, 40).

14. Utilisation de barres de laminage selon l'une quelconque des revendications 11 à 13, où les parties d'extrémités libres des chariots de guidage (38, 40) ont une console (62), sur laquelle sont montés les entraînements (64, 66) pour les barres de laminage (2, 4).

15. Utilisation de barres de laminage selon l'une quelconque des revendications 11 à 14, où les guidages (52, 54) pour les barres de laminage (2, 4) sont disposés dans le sens vertical ou dans le sens horizontal.

16. Utilisation de barres de laminage selon la revendication 12, où les guidages obliques (34, 36) sont disposés sur deux branches d'appui (10, 12) d'une infrastructure (8).

17. Utilisation de barres de laminage selon la revendication 16, où les deux branches d'appui (10, 12) sont reliées entre elles par des éclisses transversales (26, 28).

18. Utilisation de barres de laminage selon l'une quelconque des revendications 11 à 17, où un entraînement est associé à la pièce d'usinage, lequel entraînement est synchronisé avec l'entraînement des barres de laminage.

19. Utilisation de barres de laminage selon l'une quelconque des revendications 11 à 18, comprenant un dispositif à ultrasons, au moyen duquel la zone laminée de la pièce d'usinage peut être sollicitée par des vibrations dans la plage d'ultrasons.

20. Procédé de laminage à froid d'une pièce d'usinage qui est en prise active avec deux barres de laminage (2, 4) pouvant être entraînées en sens opposé, selon l'une quelconque des revendications 1 à 10, où les barres de laminage (2, 4) sont réglées pendant le laminage dans le sens radial par rapport à la pièce d'usinage.

21. Procédé selon la revendication 20, où la profondeur de profilé prédéterminée est conformée pendant plusieurs courses successives des barres de laminage.
